# EUROPÄISCHE PATENTSCHRIFT

(11) **EP 0 915 203 B1**
(45) Veröffentlichungstag und Bekanntmachung des Hinweises auf die Patenterteilung: **09.07.2003**
(21) Anmeldenummer: 98890278.9
(22) Anmeldetag: 01.10.1998
(51) Int. Cl.: E01B 27/02

(54) **Schotterplaniermaschine und Verfahren zum Einschottern eines Gleises**
Ballast leveling machine and method for placing the ballast of a railway track
Régaleuse à ballast et méthode pour placer le ballast d'une voie ferrée

(30) Priorität: 05.11.1997 AT 187397
(43) Veröffentlichungstag der Anmeldung: 12.05.1999
(73) Patentinhaber: Franz Plasser Bahnbaumaschinen- Industriegesellschaft m.b.H., 1010 Wien (AT)
(72) Erfinder: Theurer, Josef, 1010 Wien (AT); Lichtberger, Bernhard, Dr., 4060 Leonding (AT)

(56) Entgegenhaltungen:
- US-A- 3 705 772
- US-A- 4 179 216
- US-A- 4 986 189
- US-A- 5 094 018

## Beschreibung

Die Erfindung betrifft eine Schotterplaniermaschine mit einem auf Schienenfahrwerken verfahrbaren Maschinenrahmen, dem ein durch Antriebe relativ zum Maschinenrahmen verstellbarer Schotterpflug zur Einschotterung eines Gleises sowie eine Steuereinrichtung zugeordnet ist, sowie ein Verfahren zum Einschottern eines Gleises.

Eine derartige Schotterplaniermaschine ist beispielsweise durch US 5 094 018 bekannt, wobei der Schotterpflug aus einem oberhalb der Schwellen positionierten Mittelpflug und jeweils seitlich davon im Bereich der Schotterbettflanken angeordneten Flankenpflügen gebildet ist. Derartige Schotterplaniermaschinen dienen zur vorschriftsmäßigen Einschotterung eines Gleises, wobei gegebenenfalls vorhandenen Gleisabschnitten mit Schottermangel über einen Schottersilo neuer Schotter zugeführt werden kann.

Weiters ist durch US 4 986 189 eine Maschine zum Unterstopfen eines Gleises bekannt, wobei die Stopfwerkzeuge zur Umgehung von Stopfhindernissen, insbesondere in Weichenabschnitten, quer zur Maschinenlängsrichtung verschwenkbar ausgebildet sind. In Arbeitsrichtung vor der Maschine befindet sich eine aus einer Vielzahl von in Maschinenquerrichtung nebeneinander angeordneten Sensoren gebildete Abtasteinrichtung. Diese steht über eine Steuereinrichtung mit Antrieben zur Höhenverstellung des Stopfaggregates sowie zur Verschwenkung der Stopfwerkzeuge in Verbindung. Sobald durch die Abtasteinrichtung ein Stopfhindernis eruiert wird, erfolgt zeitversetzt eine Beaufschlagung des entsprechenden Antriebes beispielsweise zur Verschwenkung des über dem Stopfhindernis befindlichen Stopfwerkzeuges. Auf diese Weise kann trotz des Stopfhindernisses das Stopfaggregat mit den restlichen Stopfwerkzeugen zur Unterstopfung des Gleises abgesenkt werden. Die jeweilige Position der Stopfwerkzeuge wird durch entsprechende Positionsgeber registriert.

Desweiteren sind noch beispielsweise durch US 3 705 772, EP 0 487 465 A1 und US 4 179 216 gleisverfahrbare Maschinen bekannt, die zur Abtastung des Lichtraumprofiles mit einer berührungslosen Abtasteinrichtung ausgestattet sind.

Die Aufgabe der vorliegenden Erfindung liegt in der Schaffung einer gattungsgemäßen Schotterplaniermaschine, mit der eine gleichmäßigere Einschotterung des Gleises durchführbar ist.

Diese Aufgabe wird erfindungsgemäß mit der eingangs beschriebenen Schotterplaniermaschine dadurch gelöst, daß
a) in Arbeitsrichtung der Schotterplaniermaschine vor dem Schotterpflug eine berührungslose Abtasteinrichtung zur Erfassung eines normal zur Gleis- bzw. Maschinenlängsrichtung verlaufenden Schotter-Istprofiles vorgesehen ist,
b) dem Schotterpflug Positionsgeber zur Erfassung einer relativen Lageveränderung in bezug auf den Maschinenrahmen zugeordnet sind, und
c) der Steuereinrichtung eine Speichereinheit zur Speicherung eines Schotter-Sollprofiles zugeordnet ist.

Mit dieser speziellen Merkmalskombination ist es erstmals möglich, den Einschotterungszustand des Gleises unmittelbar vor dem Pflugeinsatz zu registrieren und anschließend die Einschotterung unter Erkennung von Gleisabschnitten mit Schottermangel bzw. -überschuß gezielt durchzuführen. Infolge der Positionsgeber hat die Bedienungsperson jederzeit die Möglichkeit, die Position des Schotterpfluges in bezug auf das Schotter-lstprofil sowie das Schotter-Sollprofil beispielsweise auf einem Monitor zu registrieren und bedarfsweise eine entsprechende Verstellung durchzuführen. Diese Verstellung ist in vorteilhafter Weise auch mittels eines Computerprogrammes automatisch durchführbar.

Vorteilhafte Weiterbildungen der Erfindung ergeben sich aus den Unteransprüchen und der Zeichnung.

Es zeigen:
Fig. 1 eine Seitenansicht einer Schotterplaniermaschine mit einem verstellbaren Schotterpflug zum Einschottern eines Gleises,
Fig. 2 eine Überlagerung eines Schotter-lstprofiles und eines Schotter-Sollprofiles mit einer vereinfachten Darstellung des Schotterpfluges, und
Fig. 3 einen vereinfachten Vernetzungsplan einer berührungslosen Abtasteinrichtung zur Erfassung eines Schotter-Istprofiles.

Eine in Fig. 1 dargestellte Schotterplaniermaschine 1, auch als Schotterpflug bezeichnet, weist einen auf Schienenfahrwerken 2 abgestützten Maschinenrahmen 3 auf und ist auf einem aus Schienen 4 und Schwellen 5 gebildeten Gleis 6 verfahrbar. Ein Motor 7 dient zur Beaufschlagung eines Fahrantriebes 8 sowie verschiedener weiterer Antriebe.

Auf dem Maschinenrahmen 3 befindet sich ein Schotterspeicher 9, der anstelle einer Bodenfläche ein in Maschinenlängsrichtung verlaufendes, durch einen Antrieb 10 in Bewegung versetzbares Bodenförderband 11 aufweist. Am hinteren Maschinenende befindet sich eine durch einen Antrieb 12 höhenverstellbare sowie durch einen weiteren Antrieb 13 in Rotation versetzbare Kehrbürste 14. Durch diese kann überschüssiger Schotter vom Gleis 6 über ein Förderband 15 in den Schotterspeicher 9 eingebracht werden. Am bezüglich der Arbeitsrichtung (Pfeil 16) der Maschine 1 vorderen Ende des Schotterspeichers 9 ist jeweils pro Schiene 4 eine Auslaßöffnung 17 mit einem Antrieb 18 zur Steuerung der Schotterauslaßmenge vorgesehen.

Zwischen den beiden Schienenfahrwerken 2 befindet sich ein durch Antriebe 19 höhenverstellbarer Schotterpflug 20 zum Einschottern des Gleises 6. Dieser Schotterpflug 20 setzt sich beispielsweise aus einem bezüglich der Maschinenquerrichtung mittig angeordneten Mittelpflug 21 und jeweils seitlich von diesem positionierten Flankenpflügen 22 zusammen. Der schematisch auch in Fig. 2 ersichtliche Mittelpflug 21 weist Schienentunnels 23 zur Abdeckung der Schienen 4 auf und dient zur Einschotterung der Schwellen 5. Der zwischen den Schienen 4 befindliche Abschnitt des Mittelpfluges 21 weist x-förmig angeordnete und durch einzelne Antriebe unabhängig voneinander höhenverstellbare Schotterleitplatten 24 auf, wie sie beispielsweise durch das US-Patent 4 249 325 zur wahlweisen Umleitung der Schotterströme bekannt sind. Zur Erfassung einer relativen Lageveränderung des Schotterpfluges 20 in bezug auf den Maschinenrahmen 3 sind, beispielsweise als Seilzugpotentiometer ausgebildete, Positionsgeber 25 vorgesehen. Jeder zum Pflügen einer Schotterbettflanke 26 (Fig. 2) einer Schotterbettung 41 vorgesehene Flankenpflug 22 weist zusätzliche Antriebe 27 zur Verstellung der Winkellage in bezug auf die Schotterbettflanke 26 auf. Zur Erfassung eines Flankenwinkels α ist jeweils ein Winkelmesser 28 als Positionsgeber 25 vorgesehen.

Am vorderen Ende der Maschine 1, also in Arbeitsrichtung vor dem Schotterpflug 20, befindet sich eine berührungslos wirkende Abtasteinrichtung 29 zur Erfassung eines normal zur Gleis- bzw. Maschinenlängsrichtung verlaufenden Schotter-lstprofiles 30 (Fig. 2) der Schotterbettung 41. In Arbeitsrichtung der Maschine 1 hinter dem Schotterpflug 20 ist eine weitere derartige Abtasteinrichtung 29 zur Erfassung des Schotter-lstprofiles 30 vorgesehen.

Die Abtasteinrichtung 29 kann beispielsweise durch einen Laserscanner gebildet sein, der seine Umgebung zweidimensional abtastet und nach dem Prinzip der Pulslaufzeitmessung arbeitet. Dazu wird ein gepulster Laserstrahl ausgesendet. Trifft der Laserimpuls auf ein Objekt bzw. Schotterkorn, wird er reflektiert und im Empfänger der Abtasteinrichtung 29 registriert. Die Zeit vom Aussenden bis zum Empfangen des Impulses ist direkt proportional zur Entfernung zwischen Abtasteinrichtung 29 und Objekt (Lichtlaufzeit). Durch einen internen Drehspiegel wird der gepulste Laserstrahl abgelenkt und damit die Umgebung fächerförmig abgetastet. Aus der Abfolge der empfangenen Impulse wird die Kontur des Objektes berechnet. Die Meßdaten stehen dabei in Echtzeit zur Verfügung.

Wie insbesonders in Fig. 3 ersichtlich, stehen beide Abtasteinrichtungen 29, die Antriebe 19,27 des Schotterpfluges 20 sowie dessen Positionsgeber 25 mit einer Steuereinrichtung 31 in Verbindung. Dieser ist eine Speichereinheit 32 zur Speicherung eines Schotter-Sollprofiles 33 (s. strichpunktierte Linie in Fig. 2) zugeordnet. Außerdem stehen noch folgende Einrichtungen mit der Steuereinrichtung 31 in Verbindung: Weggeber 34, Monitor 35, Tastatur 36, Drucker 37 sowie eine optische und/oder akustische Warneinrichtung 38.

Der Steuereinrichtung 31 ist außerdem eine Differenzbildungseinheit 39 zum Erfassen der Differenz zwischen Schotter-lstprofil 30 und Schotter-Sollprofil 33 zugeordnet. Ein Computerprogramm 40 dient zur Ermittlung der in Relation zu den Schottermengenabweichungen optimalen Lage und automatischen Verstellung des Schotterpfluges 20.

Im Arbeitseinsatz der Schotterplaniermaschine 1 wird unmittelbar vor der Einschotterung mit Hilfe der vorderen Abtasteinrichtung 29 das Schotter-Istprofil 30 abgetastet und in einem Schieberegister zwischengespeichert. Sobald durch den Weggeber 34 eine der Distanz zwischen der vorderen Abtasteinrichtung 29 und dem Schotterpflug 20 entsprechende Impulsanzahl abgegeben wird, erfolgt die Weitergabe des gespeicherten Schotter-Istprofiles 30 an den Monitor 35. Dort erfolgt unter Bezugnahme auf die Schienenoberkante als gemeinsamen Bezugspunkt eine Überlagerung mit dem gespeicherten Schotter-Sollprofil 33 (s. Fig. 2). Parallel dazu wird auf dem Monitor 35 die durch die Positionsgeber 25 registrierte aktuelle Lage des Mittelpfluges 21 und der beiden Flankenpflüge 22 in bezug auf die Schotterbettung 41 angezeigt. Nun besteht die Möglichkeit, daß die Bedienungsperson die Winkeleinstellung der Flankenpflüge 22, die Höheneinstellung des gesamten Schotterpfluges 20 bzw. die entsprechende Positionierung der Schotterleitplatten 24 entsprechend der optisch erkennbaren Differenz zwischen dem Schotter-lstprofil 30 und dem Schotter-Sollprofil 33 händisch steuert, um eine optimal gleichmäßige Einschotterung zu erzielen. Alternativ dazu besteht aber auch die Möglichkeit, diese Steuerung automatisch mit Hilfe eines Computerprogrammes 40 durchzuführen.

Sollte beispielsweise durch die Differenzbildungseinheit 39 ein Schotterüberschuß auf der rechten Schotterbettflanke festgestellt werden, kann durch automatische Steuerung der beiden Flankenpflüge 22 sowie der Schotterleitplatten 24 eine permanente Umleitung des Schotterüberschusses von der rechten auf die linke Schotterbettflanke erfolgen. Durch die Messung des mit der Maschine 1 zurückgelegten Weges durch den Weggeber 34 kann auch kontinuierlich die fehlende bzw. die überschüssige Schottermenge errechnet werden. Zu diesem Zweck wird die durch die Differenzbildungseinheit 39 ermittelte Differenzfläche zwischen Schotter-lstprofil 30 und dem Schotter-Sollprofil 33 gebildet und mit dem zurückgelegten gemessenen Weg multipliziert. Für den Fall, daß dabei eine Toleranzgrenze an Schottermangel überschritten wird, kann automatisch der Antrieb 18 zur Öffnung der Auslaßöffnung 17 des Schotterspeichers 9 aktiviert werden. Damit erfolgt eine entsprechende bedarfsweise Zuführung von zusätzlichem Schotter auf die linke und/oder rechte Gleishälfte.

Da die Registrierung des Schotterbettprofiles in Arbeitsrichtung vor dem Schotterpflug 20 stattfindet, können auch durch die Messung registrierte Hindernisse, wie z.B. Fahrleitungsmasten, Steuereinheiten von Weichen, Stromschienen usw., registriert werden und automatisch eine entsprechende Höhenverstellung des im Bereich des Hindernisses befindlichen Pflugteiles oder der Kehrbürste 14 erfolgen.

Mit der hinteren Abtasteinrichtung 29 besteht die Möglichkeit, die durch den Arbeitseinsatz des Schotterpfluges 20 tatsächlich durchgeführte Einschotterung des Gleises 6 zu registrieren, indem das nach dem Arbeitseinsatz der Maschine 1 vorliegende Schotter-lstprofil 30 abgetastet und in der beschriebenen Art und Weise mit dem gespeicherten Schotter-Sollprofil 33 verglichen wird. Das Resultat kann zweckmäßigerweise durch einen Drucker 37 dokumentiert werden. Dabei ist in vorteilhafter Weise auch eine Bilanz über Schottermangel oder -überschuß aufstellbar.

## Patentansprüche

1. Schotterplaniermaschine (1) mit einem auf Schienenfahrwerken (2) verfahrbaren Maschinenrahmen (3), dem ein durch Antriebe (19) relativ zum Maschinenrahmen (3) verstellbarer Schotterpflug (20) zur Einschotterung eines Gleises (6) sowie eine Steuereinrichtung (31) zugeordnet ist, **dadurch gekennzeichnet, daß**
a) in Arbeitsrichtung der Schotterplaniermaschine (1) vor dem Schotterpflug (20) eine berührungslose Abtasteinrichtung (29) zur Erfassung eines normal zur Gleis- bzw. Maschinenlängsrichtung verlaufenden Schotter-Istprofiles (30) vorgesehen ist,
b) dem Schotterpflug (20) Positionsgeber (25) zur Erfassung einer relativen Lageveränderung in bezug auf den Maschinenrahmen (3) zugeordnet sind, und
c) der Steuereinrichtung (31) eine Speichereinheit (32) zur Speicherung eines Schotter-Sollprofiles (33) zugeordnet ist.

2. Schotterplaniermaschine nach Anspruch 1, **dadurch gekennzeichnet, daß** der Steuereinrichtung (31) ein Monitor (35) zur Anzeige des durch die Abtasteinrichtung (29) erfaßten Schotter-lstprofiles (30) und des diesem überlagerten Schotter-Sollprofiles (33) sowie der in bezug auf das Schotter-Istprofil (30) aktuellen Position des Schotterpfluges (20) zugeordnet ist.

3. Schotterplaniermaschine nach Anspruch 1 oder 2, **dadurch gekennzeichnet, daß** der mit einem Weggeber (34) verbundenen Steuereinrichtung (31) eine Differenzbildungseinheit (39) zum Erfassen der als Schottermangel bzw. -überschuß wirksamen Differenz zwischen Schotter-lstprofil (30) und Schotter-Sollprofil (33) zugeordnet ist, und daß ein Computerprogramm (40) zur Ermittlung der in Relation zu den Schottermengenabweichungen optimalen Lage des Schotterpfluges (20) vorgesehen ist.

4. Schotterplaniermaschine nach einem der Ansprüche 1, 2 oder 3, **dadurch gekennzeichnet, daß** der Schotterpflug (20) aus einem bezüglich der Maschinenquerrichtung mittig angeordneten Mittelpflug (21) und einem jeweils seitlich von diesem positionierten Flankenpflug (22) gebildet ist, dem als Positionsgeber (25) jeweils ein Winkelmesser (28) zur Erfassung eines Flankenwinkels (α) zugeordnet ist.

5. Schotterplaniermaschine nach einem der Ansprüche 1 bis 4, **dadurch gekennzeichnet, daß** ein einer Auslaßöffnung (17) eines Schotterspeichers (9) zugeordneter Antrieb (18) für einen Schotterauslaß von der Steuereinrichtung (31) in Abhängigkeit von der in der Differenzbildungseinheit (39) ermittelten Schottermengenabweichung beaufschlagbar ist.

6. Schotterplaniermaschine nach einem der Ansprüche 1 bis 5, **dadurch gekennzeichnet, daß** in Arbeitsrichtung der Maschine (1) hinter dem Schotterpflug (20) eine zweite Abtasteinrichtung (29) zur Erfassung des Schotter-lstprofiles (30) sowie eine Differenzbildungseinheit (39) zur Erfassung einer gegebenenfalls vorhandenen Abweichung vom Schotter-Sollprofil (33) vorgesehen ist.

7. Verfahren zum Einschottern eines Gleises durch einen Schotter- bzw. Flankenpflug (20,22), **dadurch gekennzeichnet, daß** unmittelbar vor der Einschotterung das Schotter-lstprofil (30) der Schotterbettung (41) berührungslos abgetastet und permanent mit einem Schotter-Sollprofil (33) der Schotterbettung (41) verglichen und der Schotter- bzw. Flankenpflug (20,22) in Abhängigkeit von der Differenz zwischen den beiden Querschnittsprofilen gesteuert wird.

8. Verfahren nach Anspruch 7, **dadurch gekennzeichnet, daß** das Schotter-lstprofil (30) der Schotterbettung (41) zusätzlich unmittelbar nach der Einschotterung abgetastet und mit dem Schotter-Sollprofil (33) verglichen wird.

## Claims

1. A ballast grading machine (1) comprising a machine frame (3) designed to travel on on-track undercarriages (2), with which a ballast plough (20) which is adjustable by means of drives (19) relative to the machine frame (3) for ballasting a track (6) and a control unit (31) are associated, **characterised in that**
a) a non-contact sensing unit (29) preceding the ballast plough (20) in the operating direction of the ballast grading machine (1) is provided in order to detect an actual ballast profile (30) extending perpendicularly to the longitudinal direction of the track or machine,
b) position sensors (25) are associated with the ballast plough (20) to detect a relative position change in relation to the machine frame (3), and
c) a memory unit (32) for storing a desired ballast profile (33) is associated with the control unit (31).

2. A ballast grading machine according to claim 1, **characterised in that** a monitor (35) is associated with the control unit (31) to indicate the actual ballast profile (30) detected by means of the sensing unit (29) and the desired ballast profile (33) superimposed thereon and also the current position of the ballast plough (20) in relation to the actual ballast profile (30).

3. A ballast grading machine according to claim 1 or 2, **characterised in that** a difference-forming unit (39) for detecting the difference between the actual ballast profile (30) and the desired ballast profile (33), which appears as a ballast shortage or surplus, is associated with the control unit (31) connected to a position encoder (34), and **in that** a computer program (40) is provided for determining the optimum position of the ballast plough (20) with respect to the variations in ballast quantities.

4. A ballast grading machine according to one of claims 1,2 or 3, **characterised in that** the ballast plough (20) is composed of a centre plough (21) arranged centrally with respect to the transverse direction of the machine and shoulder ploughs (22) positioned on either side thereof, with which respective position sensors (25) in the form of angle measuring devices (28) are associated for detecting a shoulder angle (α).

5. A ballast grading machine according to one of claims 1 to 4, **characterised in that** a drive (18) which is associated with a discharge opening (17) of a ballast store (9) may be operated by means of the control unit (31) for ballast discharge depending on the variation in ballast quantity ascertained in the difference-forming unit (39).

6. A ballast grading machine according to one of claims 1 to 5, **characterised in that**, following the ballast plough (20) in the operating direction of the machine (1), a second sensing unit (29) is provided for detecting the actual ballast profile (30) and a difference-forming unit (39) is provided for detecting a possible deviation from the desired ballast profile (33).

7. A method for ballasting a track by means of a ballast- or shoulder plough (20,22), **characterised in that**, immediately preceding the ballasting, the actual ballast profile (30) of the ballast bed (41) is sensed in a non-contact manner and permanently compared with a desired ballast profile (33) of the ballast bed (41), and the ballast- or shoulder plough (20,22) is controlled depending on the difference between the two cross-sectional profiles.

8. A method according to claim 7, **characterised in that** the actual ballast profile (30) of the ballast bed (41) is additionally sensed immediately after the ballasting and compared with the desired ballast profile (33).

## Revendications

1. Niveleuse de ballast (1) avec un châssis de machine (3) pouvant se déplacer sur boggies (2), qui est munie d'une laboureuse de ballast (20) réglable par rapport au châssis de la machine (3) grâce à des dispositifs d'entraînement (19) et servant à ballaster une voie ferrée (6) ainsi que d'un dispositif de commande (31), **caractérisée en ce que**
a) en amont de la laboureuse de ballast (20) dans le sens du fonctionnement de la niveleuse de ballast (1), on a prévu un dispositif de balayage (29) sans contact pour l'acquisition d'un profil réel (30) du ballast courant perpendiculairement au sens longitudinal de la machine et au sens de la voie,
b) la laboureuse de ballast (20) est munie de capteurs de position (25) pour l'acquisition d'une variation relative de position par rapport au châssis de la machine (3) et
c) le dispositif de commande (31) comporte une unité de mémoire (32) pour la mémorisation d'un profil de consigne (33) du ballast.

2. Niveleuse de ballast selon la revendication 1, **caractérisée en ce que** le dispositif de commande (31) dispose d'un moniteur (35) pour l'affichage du profil réel (30) du ballast acquis par le dispositif de balayage (29) et du profil de consigne (33) du ballast superposé au profil réel ainsi que de la position actuelle de la laboureuse de ballast (20) par rapport au profil réel (30) du ballast.

3. Niveleuse de ballast selon la revendication 1 ou 2, **caractérisée en ce qu'**au dispositif de commande (31) relié à un capteur de déplacement (34) est associée une unité de soustraction (39) pour déterminer la différence effective en tant que manque ou excès de ballast entre le profil réel (30) du ballast et le profil de consigne (33) du ballast et **en ce qu'**un programme informatique (40) est prévu pour calculer la position optimale de la laboureuse de ballast (20) par rapport aux écarts de quantité de ballast.

4. Niveleuse de ballast selon l'une quelconque des revendications 1, 2 ou 3, **caractérisée en ce que** la laboureuse de ballast (20) est constituée d'une lame centrale (21) disposée au centre de la machine par rapport au sens transversal de la machine ainsi que d'une laboureuse de flanc (22) positionnée latéralement de chaque côté de la lame centrale, lesdites laboureuses de flanc étant munies chacune d'un capteur d'angle (28) pour l'acquisition d'un angle de flanc (α) en tant que capteur de position (25).

5. Niveleuse de ballast selon l'une quelconque des revendications 1 à 4, **caractérisée en ce qu'**un dispositif d'entraînement (18) associé à une ouverture de déversement (17) d'une réserve de ballast (9) peut être activé par le dispositif de commande (31) pour déverser du ballast en fonction de l'écart de quantité de ballast calculé par l'unité de soustraction (39).

6. Niveleuse de ballast selon l'une quelconque des revendications 1 à 5, **caractérisée en ce qu'**à l'arrière de la laboureuse de ballast (20) dans le sens du fonctionnement de la machine (1), on a prévu un deuxième dispositif de balayage (29) pour l'acquisition du profil réel (30) du ballast ainsi qu'une unité de soustraction (39) pour la détermination d'un écart éventuel par rapport au profil de consigne (33) du ballast.

7. Procédé pour le ballastage d'une voie ferrée grâce à une laboureuse de ballast ou laboureuse de flanc (20, 22), **caractérisé en ce que**, juste avant le ballastage, le profil réel (30) du lit de ballast (41) est balayé sans contact et comparé en continu avec un profil de consigne (33) du lit de ballast (41) et **en ce que** la laboureuse de ballast ou la laboureuse de flanc (20, 22) est commandée en fonction de la différence entre les deux profils transversaux.

8. Procédé selon la revendication 7, **caractérisé en ce que** le profil réel (30) du lit de ballast (41) est, en plus, immédiatement balayé après le ballastage et comparé avec le profil de consigne (33) du ballast.
